# EUROPÄISCHE PATENTSCHRIFT

(11) **EP 2 890 851 B1**
(45) Veröffentlichungstag und Bekanntmachung des Hinweises auf die Patenterteilung: **17.02.2016**
(21) Anmeldenummer: 13739365.8
(22) Anmeldetag: 20.06.2013
(51) Int. Cl.: E01D 19/12

(54) **KLEBEVERBINDUNG FUER GROSSE VERBUNDBAUTEILE**
ADHESIVE CONNECTION FOR LARGE COMPOSITE COMPONENTS
LIAISON ADHÉSIVE POUR DE GRANDS COMPOSANTS COMPOSITES

(30) Priorität: 02.10.2012 EP 12186984
(43) Veröffentlichungstag der Anmeldung: 08.07.2015
(73) Patentinhaber: Airex AG, 5643 Sins (CH)
(72) Erfinder: SPIELER, Markus, CH-5643 Sins (CH); WILDE, Dirk, CH-9424 Rheineck (CH); LAVANCHY, Sébastien, CH-1147 Montricher (CH)
(74) Vertreter: Wagner, Kilian
(86) Internationale Anmeldenummer: PCT/EP2013/062944
(87) Internationale Veröffentlichungsnummer: WO 2014/053254

(56) Entgegenhaltungen:
- EP-A1- 0 603 060
- CA-A1- 2 638 480
- US-A1- 2002 020 033
- US-B1- 6 588 160

## Beschreibung

Die vorliegende Erfindung betrifft ein Verfahren zur Herstellung einer Klebeverbindung zwischen einem Leichtbau-Verbundbauteil und einem weiteren Bauteil nach dem Oberbegriff des Anspruchs 1 sowie eine Vorrichtung nach dem Oberbegriff des unabhängigen Vorrichtungsanspruchs.

Aus dem Stand der Technik ist es bekannt, Bauteile mit einander zu verkleben. Hierbei wird insbesondere beim Brückenbau eine Klebemasse, insbesondere ein pastöser Kleber oder Klebemörtel, auf eine Stoßkante eines Verbundbauteils, wie es beispielsweise in der US 2002/0020033 A1 beschrieben ist, aufgetragen. Anschließend wird die Stoßkante gegen ein weiteres Bauteil angepresst, wobei die Anpresskraft ausreichend sein muss, um sicherzustellen, dass der Kleber mit einem möglichst großen Teil der Oberflächen in Kontakt kommt. Aus der CA 2 638 480 A1 ist der Brückenbau durch Zusammensetzen mehrerer Leichtbauteile bekannt. Die Leichtbauteile sind durch eine Adhäsionsschicht mit einander verbunden, wobei auch hier das Klebemittel auf die Stoßkanten der jeweiligen Bauteile aufgetragen wird (vgl. Seite 10, Zeile 4).

Beim Anpressen können zum einen, insbesondere bei unzureichender Anpresskraft, leicht Lufteinschlüsse in die Klebemasse mit eingeschlossen werden, wodurch die Stabilität und Dauerhaftigkeit der Klebeverbindung insgesamt geschwächt wird und die Rissbildungsgefahr erhöht wird. Zum anderen wird durch das Anpressen, insbesondere bei einer großer Anpresskraft, Klebemasse aus der Klebestelle nach außen verdrängt, wodurch diese unkontrolliert in die Umwelt treten kann, beispielsweise beim Brückenbau in einen unterlaufenden Fluss gelangen kann, was insbesondere beim Einsatz von möglicherweise giftigen und/oder reizenden Stoffen zu vermeiden ist.

Aus der EP 0 603 060 A1 ist eine fachfremde Verbindungstechnologie zur Herstellung einer Betonbrücke bekannt, mit welchem schwergewichtige Brückenelemente aneinander fixiert werden.

Aus der US 6,588,160 B1 ist ein Verfahren zum Miteinanderverbinden von Kompositmaterialien mit Hilfe eines Klebers bekannt, wobei die Stirnseiten der Bauteile von Hand mittels des hochviskosen Klebers eingestrichen und dann die Bauteile relativ zueinander kraftbeaufschlagt werden.

Aufgabe der vorliegenden Erfindung ist es, ein Verfahren und eine Vorrichtung anzugeben, die die vorbeschriebenen Nachteile nicht aufweisen, insbesondere bei denen auch eine stärkere und belastbarere Klebeverbindung erreicht wird.

Diese Aufgabe wird durch ein Verfahren mit den Merkmalen des Anspruchs 1 sowie durch eine Vorrichtung mit den Merkmalen des unabhängigen Vorrichtungsanspruchs gelöst. Vorteilhafte Weiterbildungen der Erfindung sind in den Unteransprüchen beschrieben.

Zur Vermeidung von Wiederholungen sollen vorrichtungsgemäß offenbarte Merkmale als verfahrensgemäß offenbart und beanspruchbar, sowie verfahrensgemäß offenbarte Merkmale als vorrichtungsgemäß offenbart und beanspruchbar gelten.

Bei einem erfindungsgemäßen Verfahren wird ein Leichtbau-Verbundbauteil, insbesondere eines Sandwich-Bauteils wie es aus der US 2002/0020033 A1 bekannt ist, umfassend eine Kernschicht und zwei Deckschichten mit einem weiteren Bauteil durch ein Klebemittel verklebt. Hierzu werden die zu verklebenden Bauteile vor dem Verkleben so zu einander positioniert, dass ein Spalt zwischen ihnen gebildet wird, wobei der Spalt bevorzugt Abschnitte umfasst, welche den Deckschichten zugeordnet sind, sowie mindestens einen Abschnitt, welcher der Kernschicht zugeordnet ist.

Die Bauteile müssen zur Ausbildung des Spalts nicht zwingend gleichmäßig beabstandet positioniert werden, sondern können beispielsweise um Toleranzen auszugleichen in einem Bereich auch näher zueinander sein. Für eine einfache visuelle Kontrolle sollte bevorzugt darauf geachtet werden, dass eine Mindest-Spaltdicke von ca. 1 mm bestehen bleibt.

Der Spalt wird anschließend randseitig durch, sich in mindestens einem Materialparameter, insbesondere der Viskosität, von dem Klebemittel unterscheidenden, Abdichtmittel abgedichtet, wobei die Abdichtmittel zusammen mit jeweils einer Fügefläche der jeweiligen Bauteile ein Füllvolumen einschließen. Anschließend, bevorzugt nach einem Aushärten der Abdichtmittel, wird dieses Füllvolumen mit einem Klebemittel aufgefüllt, wobei das Klebemittel, um zum Auffüllen geeignet zu sein, fließfähig sein muss, bevorzugt eine Viskosität im Bereich von 1 - 30000 mPas, weiter bevorzugt in einem Bereich zwischen 1 - 10000 mPas, weiter bevorzugt in einem Bereich zwischen 1 - 5000 mPas, besonders bevorzugt in einem Bereich von 1 - 3000 mPas, aufweist. Die Viskosität muss im entsprechenden Außentemperaturbereich vorhanden sein, bei dem die Bauteile verklebt werden, insbesondere bei einer Temperatur im Bereich von 0°C bis 45°C, bevorzugt im Bereich von 15°C bis 30°C, besonders bevorzugt bei einer Temperatur von 20°C.

Das erfindungsgemäße Verfahren hat gegenüber den aus dem Stand der Technik bekannten Verfahren eine Vielzahl von Vorteilen.

So wird es durch die erfindungsgemäßen Abdichtmittel überhaupt erst ermöglicht, ein Verkleben durch Auffüllen einzusetzen, welches eine bessere Oberflächenbindung mit sich bringt, indem das Klebemittel, welches eine geringere Viskosität aufweist als die Abdichtmittel, durch seine Fließfähigkeit eine großflächige Benetzung in unmittelbarem Kontakt zwischen den Bauteilen und dem Klebemittel sicherstellt. Dies wirkt auch Lufteinschlüssen entgegen, welche sich als häufige Fehlerstelle von hochbelasteten Klebeverbindungen herausgestellt haben.

Ohne die Abdichtmittel wäre der Einsatz entsprechender Klebemittel nicht möglich, da diese selbständig aus der Klebestelle fließen würden.

Auch ist es beim erfindungsgemäßen Verfahren nicht notwendig, beim Verkleben eine externe Anpresskraft auf die Bauteile aufzubringen. Gerade bei Leichtbau-Verbundbauteile fehlt oft das nötige Eigengewicht um den im Stand der Technik erforderlichen Anpressdruck ohne externe Mittel aufzubringen. Bei einem erfindungsgemäßen Verfahren gelangt das Klebemittel durch das Auffüllen jedoch auch ohne diese Anpresskraft großflächig in Kontakt mit den Fügeflächen.

Zusätzlich hat ein erfindungsgemäßes Verfahren den Vorteil, dass die Bauteile "trocken", also ohne aufgebrachte Klebemittel, positioniert bzw. ausgerichtet werden können, wobei hier Fehlstellungen noch leichter korrigiert werden können und/oder weniger starke Auswirkungen haben, wohingegen beim "nassen" Positionieren, was nur sehr schwierig und mit großem Kraftaufwand zu bewerkstelligen ist, durch Fehlstellungen beispielsweise der Großteil des Klebemittels aus der Klebestelle verdrängt und/oder ungleichmäßig verteilt werden kann.

Auch können bei dem erfindungsgemäßen Verfahren Klebemittel zum Einsatz kommen, deren Verwendung bei den bekannten Verfahren nicht möglich wäre. So können die Abdichtmittel zum wirksamen Schutz gegen Belastungen, wie UV-Einstrahlung und/oder Korrosion, ausgebildet sein, sodass das innenliegende Klebemittel diesen Belastungen gegenüber weniger beständig sein kann, insbesondere zu Gunsten einer stärkeren Klebewirkung. Auch ist eine schnelle Härtung des Klebemittels nicht zwingend notwendig, da diese durch die Abdichtmittel ortsfest im Füllvolumen gehalten werden.

Um den Schutz der innenliegenden Klebemittel zu gewährleisten, weisen die Abdichtmittel bevorzugt eine randseitige Dicke (also Abstand einer das Füllvolumen begrenzenden Oberfläche der Abdichtmittel zu einer außenliegenden Oberfläche der Abdichtmittel) zwischen 0,5 und 5 cm, besonders bevorzugt von zwischen ungefähr 1 und 2 cm auf.

Bevorzugt werden die Bauteile so positioniert, dass der Spalt eine Weite von bis zu 2 cm, bevorzugt von bis zu 1 cm, besonders bevorzugt von ungefähr 0,5 cm, mindestens aber 0,1 cm, insbesondere definiert durch den maximalen Abstand der Fügeflächen im Füllvolumen, aufweist. Zur Sicherung einer vorgegebenen Positionierung bzw. Spaltweite können Distanzelemente, entweder als gesonderte Elemente oder als Teil der Bauteile, zum Einsatz kommen, die formschlüssig an beiden zu verklebenden Bauteilen anliegen.

Das beschriebene Verfahren eignet sich insbesondere zum Einsatz zur Herstellung von Klebeverbindung beim Brückenbau mit Leichtbau-Verbundteilen, insbesondere zur Herstellung von Klebeverbindungen zwischen mehreren Leichtbau-Verbundteilen, mit jeweils einer Kernschicht und zwei Deckschichten, in Form eines Composite Sandwich Decks, wobei hier die Deckschichten der beiden Bauteile miteinander sowie die Kernschichten der beiden Bauteile miteinander verklebt werden, und/oder zwischen einem solchen Leichtbau-Verbundteil und einem Trägerelement wie einem Pfeiler und/oder Träger, insbesondere aus Stahl, Holz oder Beton. Bei diesem Einsatzgebiet werden die Klebeverbindung zwischen den einzelnen Bauteilen stark belastet und benötigen eine sichere und strapazierbare Klebeverbindung, welche durch ein erfindungsgemäßes Verfahren sichergestellt werden kann.

Bevorzugt sind die Deckschichten jeweils an zwei gegenüber liegenden Seiten des Kernmaterials angeordnet, besonders bevorzugt umhüllen die Deckschichten das Kernmaterial als zusammenhängende Schicht an der gesamten Oberfläche.

Mindestens eine der Deckschichten ist bei der Sandwichbauweise bevorzugt zur Aufnahme der Biegemomente sowie der Dehnkräfte in der Plattenebene ausgebildet.

Das Kernmaterial ist insbesondere zur Aufnahme von Kräften quer zur Deckschicht ausgebildet, es nimmt also bevorzugt die Schubkräfte bzw. die lokalen Druckkräfte auf.

Die Klebverbindung der vorliegenden Erfindung verbindet nun die Deckschichten miteinander, sodass die Biege- und Dehnbeanspruchung bevorzugt vollumfänglich von der Deckschicht der einen Platte zur Deckschicht der angrenzenden Platte übertragen wird. Gleichzeitig überträgt die Klebverbindung bevorzugt auch die Querkräfte im Kern vollständig von der einen Platte zur anderen Platte.

Als Kernmaterial beim Sandwich wird von Vorteil ein leichtes Kernmaterial verwendet, welches aber hinreichend Druck- und Schubfestigkeit hat, um die genannten Belastungen von Fußgänger- und Straßenbrücken aufzunehmen. Bevorzugt wird dazu Holz verwendet, mit einer Dichte unter 600 kg/m3, oder ein Polymer-Schaumstoff, welcher wenn notwendig mit Faserverbund-Stegen verstärkt wird. Besonders bevorzugt Balsaholz, mit einer Dichte kleiner gleich 300 kg/m³, insbesondere zwischen 200 und 300 kg/m³. Ein solcher Balsaholz-Kern stellt einen besonders guten Kompromiss zwischen Gewicht und Belastbarkeit dar. Die Faserung des Balsa-Holzes ist hierbei bevorzugt quer zur Oberfläche der Deckschicht (beispielsweise bei Brücken in näherungsweise vertikale Richtung) ausgerichtet.

Zur Ausbildung der Deckschichten eignet sich insbesondere der Einsatz von Faserverbundmaterial, insbesondere mit Gewebe oder Gelege von Glas-, Kohle, Basalt- und/oder Naturfasern, wobei der größte Anteil der Fasern bevorzugt in der Haupttragrichtung der Sandwichplatte orientiert ist um das optimale Tragverhalten bzw. die optimale Steifigkeit des Sandwichbauteils zu erhalten.

Die Sandwichbauteile können so hergestellt werden, dass sie die typischen Flächenlasten von mindestens 4 kN/m² für Personenlasten, bevorzugt die typischen punktuellen Lasten (Radlasten) für Fahrzeuge von mindestens 40t, bevorzugt mindestens 60 t, besonders bevorzugt mindestens 100 t, weiter bevorzugt über 100 t, und/oder Radlasten von mindestens 700 daN, 1000 daN, 2000 daN, 3000 daN, 4000 daN, 5000 daN und/oder 10000 daN, insbesondere auf einer Lastaufstandsfläche von 200 x 200 mm, aufnehmen können. So hergestellte Sandwichbauteile weisen bevorzugt eine Biegesteifigkeit zwischen 100 kNm2/m und 50'000 kNm2/m auf (jeweils bezogen auf Breite). Durch diese Werte wird, insbesondere beim Brückenbau, eine Belastbarkeit durch Personen und/oder Fahrzeuge möglich.

Die Deckschichten können mehrschichtig ausgebildet sein und/oder es können zusätzliche Schichten vorgesehen sein, die vor oder nach dem Verkleben auf die Deckschichten aufgetragen werden. Insbesondere können mehrere Funktionsschichten, beispielsweise Schutzschichten zur Erhöhung der Dauerhaftigkeit, am Leichtbau-Verbundbauteil vorgesehen sein.

Weiterhin hat es sich als vorteilhaft herausgestellt, dass sich die Fügeflächen (bzw. der Spalt) in dem den Deckschichten zugeordneten Bereich in eine zu der Oberfläche der Deckschichten nicht rechtwinklige (und weiter bevorzugt auch nicht parallele) Richtung, insbesondere in einer Steigung, also einem Verhältnis von Höhenerstreckung zu waagerechter Erstreckung, von 1:10 (insbesondere Dicke bezogen auf Klebflanschlänge)°, bevorzugt kleiner als 1:20, erstreckt. Durch diese Schäftung wird die Oberfläche des den Deckschichten zugeordneten Bereichs des Klebstoffes vergrößert, wodurch die Flächenbelastung der Klebeverbindung (bei gleicher Belastung) in diesem Bereich reduziert wird. Beispielsweise bei Deckschichten auf Faserbasis, insbesondere Glasfaserbasis, sind die Fügeflächen im Bereich der Deckschichten bevorzugt als Staffelung, bei der sich die Länge der Fasern je nach Faserschicht verlängert bzw. auf der gegenüber liegenden Fügefläche entsprechend verkürzt, bevorzugt pro Lage um 10 bis 30 mm verkürzt, besonders bevorzugt um ca. 20 mm verkürzt, ausgebildet.

Bevorzugt beträgt die Oberfläche der beiden Fügeflächen im Bereich der Deckschicht jeweils mindesten 10 mm² pro 1 mm² Querschnitt der Deckschicht, bevorzugt jedoch 20 mm² pro 1 mm² Querschnitt der Deckschicht.

Die Oberfläche der zu verklebenden Flächen wird bevorzugt für die Verklebung vorbehandelt, insbesondere gereinigt und vorbereitet. Dies kann durch im Allgemeinen bekanntes Anschleifen und Reinigen der Klebefläche unmittelbar vor der Verklebung durchgeführt werden.

Die Vorbehandlung muss jedoch nicht unmittelbar vor dem Verkleben durchgeführt werden. Zwischen Vorbehandlung und Verkleben ist dann die Oberfläche der zu verklebenden Einheiten bevorzugt durch Schutzmittel, beispielsweise einem handelsüblichen Abreißgewebe aus Polyester oder Nylon, geschützt, welche (bevorzugt kur) vor dem Verkleben entfernt wird. Dies hat den Vorteil, dass die Oberflächen in deutlich effizienterer und qualitativ besserer Weise vorbehandelt werden können als dies vor Ort (insbesondere beim Brückenbau) möglich wäre. Dadurch kann man insbesondere eine für den Transport geschützte und für die Verklebung gleichmäßig aufgeraute und vollständig saubere Oberfläche, unmittelbar vor der Verklebung, erhalten.

In dem Bereich, welcher der Kernschicht zugeordnet ist, verlaufen die Fügeflächen bevorzugt im Wesentlichen senkrecht zur Oberfläche der Deckschichten. Da durch die vorliegende Erfindung kein Anpressdruck wie beim konventionellen Klebeverfahren notwendig ist, kann diese Fügefläche senkrecht und damit kostengünstig hergestellt werden.

Besonders bevorzugt ist der Einsatz eines insgesamt im Querschnitt im Wesentlichen Z-förmigen Spaltes, welcher sich im Bereich der Leichtbau-Verbundteile als besonders geeignet heraus gestellt haben. Die Fügeflächen in dem der Kernschicht zugeordneten Abschnitt sind hier bevorzugt in einem Winkel größer 45° zur Oberfläche der Deckschicht ausgerichtet, besonders bevorzugt im Wesentlichen senkrecht zu der Oberfläche der Deckschicht. Es sind jedoch grundsätzlich auch andere Formen möglich, abhängig von konstruktiven und herstellungsbedingten Anforderungen. Insbesondere können die Fügeflächen bei einem oder bei beiden Bauteilen entfernt und durch ein loses Fügeteil ersetzt werden, welches zu beiden Bauteilen hin jeweils die gleiche schräg verlaufende Querschnittsform aufweist. Die Zug und Druckkräfte in der Deckschicht-Ebene werden somit durch die Verklebung von der einen Deckschicht über das separate Fügelteil auf die andere Deckschicht übertragen.

Weiterbildungsgemäß vorteilhaft hat es sich herausgestellt, dass beim Einsatz von lichtdurchlässigen Deckschichten eine Sichtprüfung des Auffüllvorgangs, insbesondere hinsichtlich (unwahrscheinlicher jedoch möglicher) Lufteinschlüsse am oberen Ende des Füllvolumens erreichen lässt. Hierfür weist die Deckschicht, insbesondere in den oberen 3-5 mm der Deckschicht unter der Oberfläche, bevorzugt eine Opazität auf, welche beispielsweise bei Glasfaser verstärkten Deckschichten natürlicherweise gegeben ist.

Die Abdichtmittel unterscheiden sich in mindestens einem Parameter von den Klebemitteln, bevorzugt weisen sie eine deutlich höhere Viskosität auf als diese. Insbesondere ist die Viskosität hoch genug, um dass die am Spalt aufgetragenen Abdichtmittel für Spaltweiten bis zu 4 cm selbsthaltend bis zu einem Aushärten sind. Zusätzlich oder alternativ können sie eine höhere Gas- und/oder Flüssigkeitsdurchtrittssperrwirkung, höhere UV-Absorption und/oder abweichende Härte und/oder Dehnfähigkeit als die Klebemittel zum Auffüllen des Füllvolumens aufweisen. Die Abdichtmittel härten bevorzugt in weniger als 30 Minuten aus. Die Aushärtezeit kann jedoch auch deutlich höher liegen, wenn dieser Arbeitsgang nicht zeitkritisch ist.

Als Abdichtmittel kann ebenfalls ein Klebemittel zum Einsatz kommen, beispielsweise ein lösemittelfreier, thioxotroper 2-Komponenten-Mörtel auf Epoxydharzbasis zum Einsatz kommen. Solche Klebemittel können eine andere chemische Zusammensetzung als der eigentliche Klebstoff haben, oder sie können mit mineralischen Elementen gefüllt sein, oder Farbpigmente enthalten, mit dem Ziel, einen möglichst guten Schutz des innenliegenden Klebemittels gegenüber äußeren Einflüssen zu gewährleisten. Bevorzugt wird das Füllvolumen nach dem Aushärten der Abdichtmittel mit dem Klebemittel aufgefüllt. Bevorzugt sind die Abdichtmittel beim Anbringen pastös und/oder streichfähig.

Als ein geeignetes Abdichtmittel hat sich beispielsweise das als Sikadur 30 vertriebene Produkt der Firma Sika Schweiz AG herausgestellt.

Alternativ oder ergänzend können die Abdichtmittel wieder von den Bauteilen bzw. der Klebeverbindung entfernbare Elemente, wie beispielsweise ein sehr gut haftendes Klebeband umfassen, welches nach dem Aushärten der Klebemittel rasch und vollständig entfernt werden kann.

Bevorzugt ist an der Oberseite, bevorzugt an dem höchsten Punkt, des Füllvolumens ein Luftauslass vorgesehen. Hierdurch kann beim Auffüllen des Füllvolumens mit dem Klebemittel Luft leicht aus dem Füllvolumen entweichen, sodass Lufteinschlüssen entgegengewirkt wird. Zudem kann, wenn der Auffüllvorgang mit Vakuum unterstützt wird, an dieser Stelle die Luft aus dem Klebspalt abgesaugt werden. Besonders bevorzugt wird beim Auffüllen das Klebemittel von einer Unterseite, bevorzugt dem tiefsten Punkt, des Füllvolumens durch einen Klebemitteleinlass in das Füllvolumen eingeführt, da durch das ansteigende Füllniveau eine möglichst gleichmäßige Luftverdrängung und eine homogene Verteilung des Klebemittels im Füllvolumens sichergestellt werden kann.

Zum Auffüllen des Spalts mit dem Klebemittel eignet sich insbesondere der Einsatz von Überdruck im Klebemittel oder Pumpen, da hierdurch ein gleichmäßigen Auffüllen, insbesondere auch entgegen der Schwerkraft, erreicht werden kann. Die Pumpleistung ist dabei so zu wählen, dass die Klebstoffmenge innerhalb der offenen Zeit des gewählten Klebsystems in den Klebspalt injiziert werden kann.

Alternativ oder ergänzend kann auch über einen statischen Überdruck, mittels eines auf entsprechender erhöhter Höhe angebrachten Klebstoffbehälters, ein einfacher und gut handhabbarer Füllprozess, durchgeführt werden.

Luftauslass und Klebemitteleinlass können beispielsweise durch ein Rohr oder einen Schlauch ausgebildet sein, welches das Abdichtmittel durchdringt, wobei das Abdichtmittel bis auf den Luftauslass und Klebemitteleinlass (zusammen mit den Fügeflächen) bevorzugt umfangsgeschlossen das Füllvolumen einschließen.

Nach dem Auffüllen und/oder Aushärten des Klebemittels können Klebemitteleinlass und/oder Luftauslass entfernt und die Stelle mit dem gleichen Abdichtklebstoff abgedichtet werden.

Bevorzugt ist das Klebemittel ein Reaktionskleber, insbesondere ein Mehrkomponentenkleber wie ein Zwei-Komponenten-Kleber. Als besonders vorteilhaft hat sich der Einsatz von Klebemitteln auf Epoxidharzbasis mit hohen mechanischen Festigkeiten, wie beispielsweise das als Sikadur 300 vertriebene Produkt der Firma Sika Schweiz AG, wobei auch andere strukturelle Klebsysteme auf Acryl- oder Polyesterbasis einsetzbar sind.

Das Klebemittel hat, insbesondere beim Auffüllen, bevorzugt eine Dichte zwischen 0.9 g/cm³ und 1.8 g/cm³, bevorzugt zwischen 0.9 g/cm³ und 1.4 g/cm³

Bevorzugt ist das Klebemittel, insbesondere beim Auffüllen, wasserfrei. Hierdurch werden Wechselwirkungen mit den Fügeteilen vermieden.

Um eine gute Benetzung der Fügepartner durch das Klebemittel zu gewährleisten, hat es sich als vorteilhaft herausgestellt, dass das Klebemittel keine Festkörperpartikel wie Gesteinskörner mit einer Größe von über 2 mm, bevorzugt keine Festkörperpartikel mit einer Größe von über 1 mm, besonders bevorzugt keine Festkörperpartikel mit einer Größe von über 0,5 mm, aufweist. Insbesondere ist das Klebemittel bevorzugt frei von Zement, Beton und/oder Sand.

Die Dicke des Verbundteils, also seine Erstreckung in eine Richtung senkrecht zur Oberfläche mindestens der Deckschichten, beispielsweise bei einem Brückenbauteil in vertikale Richtung, beträgt bevorzugt zwischen 50 und 500 mm, wobei die Dicke des Sandwichbauteils abhängig von der Last und der Spannweite ist. Eine kostenoptimierte Lösung ist oft eine Kombination von Trägern aus Stahl oder Beton, welche die notwendige statische Höhe aufweisen, auf welche die Sandwichplatte strukturell verklebt wird, vergleichbar mit konventionellen Konstruktionen in Beton. Damit kann die Sandwichplatte im oben angegebenen bevorzugten Bereich eingesetzt werden für im Prinzip alle Arten von Brücken. Die Breitenerstreckung, beispielsweise bei einem Brückenbauteil in Richtung der Breite einer Fahrbahn, beträgt bevorzugt zwischen 1 und 12 m und seine Längserstreckung, beispielsweise bei einem Brückenbauteil in Richtung der Fahrbahn, beträgt bevorzugt zwischen 3 und 12 m. Grundsätzlich sind die Abmessungen der Bauteile jedoch komplett flexibel, die Limitierung ist ausschließlich durch logistische Randbedingungen wie Transportierbarkeit gegeben.

Die Fügeflächen erstrecken sich zumindest abschnittsweise, bevorzugt vollständig, winklig, insbesondere rechtwinklig, zu mindestens einer der Deckschichten.

Die Deckschichten weisen bevorzugt eine Dicke (insbesondere gemessen von der Kernschicht zur Oberfläche) zwischen 5 und 30 mm, weiter bevorzugt zwischen 5 und 20 mm, auf. Die Kernschicht weist bevorzugt eine Dicke (insbesondere gemessen als Abstand der Deckschichten) zwischen 40 und 500 mm auf.

Die Klebeverbindung kann zusätzlich mechanisch gefestigt, insbesondere verschraubt und/oder vernietet werden.

Für den Fall, dass das weitere Bauteil ebenfalls ein Leichtbau-Verbundteil ist, sollen alle für das (erste) Leichtbau-Verbundteil offenbarten Merkmale auch als für das weitere Bauteil offenbart gelten.

Die vorliegende Erfindung eignet sich insbesondere zur Herstellung von Klebeverbindung bei der Herstellung einer Brücke, insbesondere einer Brücke der Brückenklasse 3/3, 6/6, 9/9, 12/12, 16/16, 30/30 und/oder 60/30 gemäß DIN 1072. Hierbei werden zur Herstellung eines Brückendecks auf erfindungsgemäße Weise Klebeverbindungen zwischen einer Vielzahl von Leichtbau-Verbundteilen, die als Brückendeckelemente die Fahrbahn und/oder Gehfläche bilden, bevorzugt mindestens vier Leichtbau-Verbundteilen, hergestellt. Die Leichtbau-Verbundteile sind weiter bevorzugt mit einem gemeinsamen Trägerelement, insbesondere Stahl- und/oder Betonträger, oder jeweils mit einem einzelnen Trägerelementen über auf erfindungsgemäße Weise hergestellte Klebeverbindungen verbunden.

Um einen besonders leichten Aufbau und somit eine geringe Trägerbelastung zu ermöglichen, sind die Leichtbau-Verbundteile bevorzugt metallfrei, insbesondere stahlfrei. Insbesondere ist das Klebemittel bevorzugt so gewählt, dass der Spalt keine Stahlbewehrungen aufweisen muss.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1: eine schematische Darstellung eines Brückendecks hergestellt durch Verwendung eines erfindungsgemäßen Verfahrens in einer Draufsicht,
- Fig. 2: eine Anwendung eines Ausführungsbeispiels eines erfindungsgemäßen Verfahrens in einem ersten Schritt einer perspektivischen Ansicht,
- Fig. 3a: ein zweiter Schritt des Verfahrens in einer perspektivischen Ansicht,
- Fig. 3b: eine Schnittansicht (A-A) zu Fig. 2a,
- Fig. 4a: ein dritter Schritt des Verfahrens in einer perspektivischen Ansicht,
- Fig. 4b: eine Schnittansicht (B-B) zu Fig. 3a, und
- Fig. 5: eine Schnittansicht einer durch ein erfindungsgemäßes Verfahren hergestellten Klebeverbindung zwischen einem Leichtbau-Verbundbauteil und einem Stahlträger.

Fig. 1 zeigt ein Brückendeck 22, bei welchem eine Vielzahl von Klebeverbindungen nach einem erfindungsgemäßen Verfahren hergestellt wurden.

Das Brückendeck 22 umfasst mehrere (hier schematisch als vier dargestellte) Leichtbau-Verbundteile 10, die in Reihe jeweils durch erfindungsgemäße Klebeverbindungen mit einander verbunden sind. Diese Klebeverbindungen zwischen den Leichtbau-Verbundteilen 10 können beispielsweise nach dem in den Figuren 2 bis 4b dargestellten und dem im Folgenden beschriebenen Verfahren hergestellt werden, wobei ein Füllvolumen 70 zwischen den Leichtbau-Verbundteilen mit einem niedrigviskosen Klebemittel 80 gefüllt wird.

Zudem sind die Leichtbau-Verbundteile 10 jeweils mit mindestens einem Trägerelement 22 (hier schematisch dargestellt als zwei gemeinsame Trägerelemente), beispielsweise Stahlträgern, durch erfindungsgemäße Klebeverbindungen verbunden. Die Klebeverbindungen zwischen den Leichtbau-Verbundteilen und den Trägerelementen können beispielsweise wie in Fig. 5 dargestellt ausgebildet sein.

Fig. 2 zeigt eine Anwendung eines Ausführungsbeispiels eines erfindungsgemäßen Verfahrens zum klebenden Verbinden eines Leichtbau-Verbundbauteils 10 umfassend eine Kernschicht 12 aus einem Balsaholz mit einer Dichte von 200 bis 250 kg/m³ sowie zwei Deckschichten 14 und 16, hier ausgebildet durch ein Brückendeckelement in Form eines Sandwich-Bauteils, mit einem weiteren Bauteil 30, hier ebenfalls ausgebildet durch ein Brückendeckelement in Form eines Sandwich-Bauteils, mit einer Kernschicht 32 sowie zwei Deckschichten 34 und 36, in einem ersten Schritt.

In Fig. 2 wurden die Bauteile 10 und 30 so zu einander positioniert, dass sie zwischen zwei ihnen jeweils zugehörigen Fügeflächen 18 bzw. 38 einen Spalt 50 bilden, der ein im Wesentlichen Z-förmigen Querschnitt aufweist. Die Spaltweite wird hierbei durch ein Distanzelement 52 festgelegt. Bis auf das Distanzelement 52 ist der Spalt 50 in diesem Zustand vollständig mit Luft gefüllt.

Die Bauteile 10 und 30 wurden vor dem Transport an den Fügeort bevorzugt durch Reinigung und Oberflächenaufrauung vorbehandelt. Nach der Vorbehandlung wurden an die Fügeflächen 18 bzw. 38 ein (nicht dargestelltes) Abreißgewebe angebracht, welches die Fügeflächen 18 bzw. 38 während des Transports schützte. Dieses Abreißgewebe wurde vor dem Positionieren wieder entfernt. Durch diese Maßnahmen wurde eine qualitativ hochwertig vorbehandelte, und somit gut klebbare, Fügefläche 18 bzw. 38 gewährleistet.

Fig. 3a zeigt die Anwendung des Verfahrens nach Fig. 2 in einem zweiten Schritt in einer perspektivischen Ansicht. Die Schnittansicht zum Schnitt A-A ist in Fig. 2b vergrößert dargestellt.

In den Fig. 3a und 3b ist der Spalt 50 randseitig durch Abdichtmittel 60, beispielsweise vom Typ Sikadur 30 abgedichtet. Die Abdichtmittel 50 begrenzen zusammen mit den Fügeflächen 18 und 38 der Bauteile 10 bzw. 30 ein Füllvolumen 70, wobei an der Unterseite 71 des Füllvolumens 70 ein Klebemitteinlass 72 in Form eines Einlassrohres sowie an der Oberseite 73 des Füllvolumens ein Luftauslass 74 in Form eines Auslassrohres angeordnet sind.

Wie in Fig. 4a und 4b dargestellt, wird das Füllvolumen 70 nach dem Abdichten mit einem Klebemittel 80, beispielsweise vom Typ Sikadur 300, durch den Klebemitteleinlass 72 gefüllt, wobei die verdrängte Luft aus dem Luftauslass 74 austritt.

Durch die niedrige Viskosität des Klebemittels von unter 1000 mPas füllt das Klebemittel 80 das Füllvolumen 70 vollständig und tritt mit der gesamten Oberfläche der das Füllvolumen 70 begrenzenden Fügeflächen 18 und 38 benetzend in Kontakt, wodurch sich eine besonders starke und belastbare Klebeverbindung ergibt.

Fig. 5 zeigt eine Klebeverbindung erhalten durch ein weiteren Ausführungsbeispiels eines erfindungsgemäßen Verfahrens zum klebenden Verbinden eines Leichtbau-Verbundbauteils 10 umfassend eine Kernschicht 12 aus einem Balsaholz mit einer Dichte von 200 bis 300 kg/m³ sowie zwei Deckschichten 14 und 16, hier ausgebildet durch ein Brückendeckelement in Form eines Sandwich-Bauteils, mit einem weiteren Bauteil 30, hier ebenfalls ausgebildet durch einen Stahlträger.

Zwischen dem Leichtbau-Verbundteil 10 und dem weiteren Bauteil 30 ist ein Füllvolumen 70 randseitig mit Abdichtmitteln 60 abgedichtet und mit einem Klebemittel 80 gefüllt, welches sich in seiner Viskosität von den Abdichtmitteln 80 unterscheidet.

### Bezugszeichen

- 10: Leichtbau-Verbundteil
- 12: Kernschicht des Leichtbau-Verbundteils
- 14: erste Deckschicht des Leichtbau-Verbundteils
- 16: zweite Deckschicht des Leichtbau-Verbundteils
- 18: Fügefläche des Leichtbau-Verbundteils
- 20: Brückendeck
- 22: Trägerelement

- 30: weiteres Bauteil
- 32: Kernschicht des weiteren Bauteils
- 34: erste Deckschicht weiteren Bauteils
- 36: zweite Deckschicht des weiteren Bauteils
- 38: Fügefläche des weiteren Bauteils

- 50: Spalt
- 52: Distanzelement

- 60: Abdichtmittel

- 70: Füllvolumen
- 71: Unterseite des Füllvolumens
- 72: Klebemitteleinlass
- 73: Oberseite des Füllvolumens
- 74: Luftauslass

- 80: Klebemittel

## Patentansprüche

1. Verfahren zum klebenden Verbinden eines Leichtbau-Verbundbauteils (10), bevorzugt eines Brückenelements, insbesondere eines eine Fahrbahn und/oder eine Gehfläche bildenden Elements, umfassend eine Kernschicht (12) und zwei Deckschichten (14, 16) mit einem weiteren Bauteil (30), umfassend die Schritte:
- Positionieren des Verbundbauteils (10) und des weiteren Bauteils (30) zu einander,
- Verkleben des Verbundbauteils (10) und des weiteren Bauteils (30) an Fügeflächen (18, 38) der jeweiligen Bauteile (10, 30) mit einem Klebemittel (80), in Form eines Mehrkomponenten-Reaktionsklebers, insbesondere auf Epoxid-, Acryl- , Polyurethan oder Polyesterbasis,
**dadurch gekennzeichnet,**
- **dass** beim Positionieren das Verbundbauteil (10) und das weitere Bauteil (30) so zu einander positioniert werden, dass ein Spalt (50) zwischen ihnen gebildet wird,
- **dass** der Spalt (50) randseitig mit, sich in mindestens einem Materialparameter, insbesondere der Viskosität, von dem Klebemittel (80) unterscheidenden, Abdichtmitteln (60) abgedichtet wird, wobei durch die Abdichtmittel (60) und die Fügeflächen (18, 38) der jeweiligen Bauteile (10, 30) ein Füllvolumen (70) begrenzt wird,
- **dass** das Verkleben durch fließendes Auffüllen des Füllvolumens (70) mit dem Klebemittel (80) erfolgt,
- **dass** das Klebemittel (80) niedrigviskos mit einer Viskosität im Bereich von 1 - 30000 mPas ist bei einer Temperatur im Bereich von 0°C bis 45°C, bevorzugt im Bereich von 15°C bis 30°C, besonders bevorzugt bei einer Temperatur von 20°C.

2. Verfahren nach Anspruch 1,
**dadurch gekennzeichnet,**
**dass** das Klebemittel (80) niedrigviskos mit einer Viskosität im Bereich von 1 - 10000 mPas, bevorzugt im Bereich von 1 - 5000 mPas, besonders bevorzugt in einem Bereich von 1-3000 mPas, ist, insbesondere bei einer Temperatur im Bereich von 0°C bis 45°C, bevorzugt im Bereich von 15°C bis 30°C, besonders bevorzugt bei einer Temperatur von 20°C.

3. Verfahren nach einem der Ansprüche 1 oder 2,
**dadurch gekennzeichnet,**
**dass** das Abdichtmittel (60) ein pastöses Klebemittel, insbesondere ein lösemittelfreies, thioxotropen 2-Komponenten-Klebemittel auf Epoxydharzbasis und/oder ein Klebeband umfasst.

4. Verfahren nach einem der Ansprüche 1 bis 3,
**dadurch gekennzeichnet,**
**dass** beim Abdichten der Spalt (50) randseitig bis auf einen Klebemitteleinlass (72) und einen, gemeinsam oder separat mit dem Klebemitteleinlass (72) ausgebildeten, Luftauslass (74) umfangsgeschlossen durch die Abdichtmittel (60) abgedichtet wird.

5. Verfahren nach einem der Ansprüche 1 bis 4,
**dadurch gekennzeichnet,**
**dass** der Klebemitteleinlass (72) und/oder der Luftauslass (74) an sich gegenüberliegenden Seiten des Leichbau-Verbundbauteils (10) angeordnet sind und/oder dass der Klebemitteleinlass (72) einer Unterseite (71) des Füllvolumens (70) und der Luftauslass (74) einer Oberseite (73) des Füllvolumens (70) zugeordnet ist.

6. Verfahren nach einem der Ansprüche 1 bis 5,
**dadurch gekennzeichnet,**
**dass** das weitere Bauteil (30) ein Leichtbau-Verbundbauteil, bevorzugt ein Brückenelement, insbesondere ein eine Fahrbahn und/oder eine Gehfläche bildendes Element, umfassend eine Kernschicht (32) und zwei Deckschichten (34, 36) und/oder ein Stahl-, Beton, und/oder Holzträger ist.

7. Verfahren nach einem der Ansprüche 1 bis 6,
**dadurch gekennzeichnet,**
**dass** sich die Fügeflächen (18, 38) in einem einer der Deckschichten (14, 16; 34, 36) zugeordneten Abschnitt sich in einer Steigung von 1:10, bevorzugt 1:20, zu der Oberfläche der Deckschicht (14, 16; 34, 36) erstrecken.

8. Verfahren nach einem der Ansprüche 1 bis 7,
**dadurch gekennzeichnet,**
**dass** das Füllvolumen (70) im Wesentlichen einen Z-förmigen Querschnitt aufweist, wobei die Fügeflächen (18, 38) in dem der Kernschicht (12; 32) zugeordneten Abschnitt bevorzugt in einem Winkel größer 45° zur Oberfläche der Deckschicht (14, 16; 36, 38) ausgerichtet sind, besonders bevorzugt im Wesentlichen senkrecht zu der Oberfläche der Deckschicht (14, 16; 36, 38) verlaufen.

9. Verfahren nach einem der Ansprüche 1 bis 8,
**dadurch gekennzeichnet,**
**dass** die Kernschicht (12; 32) aus einem leichten Werkstoff ausgebildet ist, insbesondere Holz, bevorzugt Balsaholz mit einer Dichte von 200 - 300 kg/m³, weiter bevorzugt mit einer Faserorientierung, die in einem Winkel zwischen 45° und 90° zur Oberfläche der Deckschicht (14, 16; 34, 26) ausgerichtet ist, besonders bevorzugt 90° beträgt.

10. Verfahren nach einem der Ansprüche 1 bis 9,
**dadurch gekennzeichnet,**
**dass** mindestens eine der Deckschichten (14, 16; 34, 26) Fasern, insbesondere Glasfasern, Kohlefasern, Basaltfasern und/oder Naturfasern, aufweist, die sich bevorzugt parallel zur Oberfläche der Deckschichten (14, 16; 34, 26) erstrecken.

11. Verfahren nach einem der Ansprüche 1 bis 10,
**dadurch gekennzeichnet,**
**dass** zumindest eine der Deckschichten (14, 16; 34, 26) für Flächenlasten von mindestens 4 kN/m² für Personenlasten, oder für punktuelle Radlasten von Fahrzeugen bis zu 40t, bevorzugt bis zu 60t, besonders bevorzugt bis zu 100t, weiter bevorzugt mehr als 100t ausgelegt ist.

12. Verfahren nach einem der vorhergehenden Ansprüche,
**dadurch gekennzeichnet,**
**dass** die Fügeflächen vorbehandelt, insbesondere gereinigt und/oder angeraut, werden, wobei nach der Vorbehandlung bevorzugt Schutzmittel, insbesondere ein Abreißgewebe, auf die Fügeflächen angebracht werden, die vor dem Verkleben wieder entfernt werden.

13. Verfahren nach einem der vorhergehenden Ansprüche,
**dadurch gekennzeichnet,**
**dass** das Klebemittel (80) beim Auffüllen durch Überdruck in den Spalt injiziert und/oder durch Pumpmittel in den Spalt gepumpt wird.

14. Vorrichtung erhalten durch ein Verfahren nach einem der vorhergehenden Ansprüche, mit einem Leichtbau-Verbundbauteil (10) und einem weiteren Bauteil (30),
**dadurch gekennzeichnet,**
**dass** eine Klebeverbindung zwischen dem Leichtbau-Verbundteil (10) und dem weiteren Bauteil (30) vorgesehen ist, die durch fließendes Auffüllen eines randseitig nach außen durch Abdichtmittel (60) begrenzten Füllvolumens (70) mit einem als Mehrkomponenten-Reaktionskleber ausgebildeten, niedrigviskosen Klebemittel (80) mit einer Viskosität bei einer Temperatur zwischen 0°C und 45°C im Bereich von 1 - 30000 mPas hergestellt wurde.

15. Vorrichtung nach Anspruch 14,
**dadurch gekennzeichnet,**
**dass** im Füllvolumen (70) das Klebemittel (80) eingeschlossen ist, welches sich in wenigstens einem Materialparameter von den Abdichtmitteln (60) unterscheidet.

## Claims

1. Method of adhesively connecting a lightweight composite component (10), preferably a bridge element, more particularly an element forming a roadway and/or a footpath, comprising a core layer (12) and two cover layers (14, 16) with a further component (30), comprising the steps:
- positioning the composite component (10) and the further component (30) in relation to each other
- adhering the composite component (10) and the further component (30) to each other at joint surfaces (18, 38) of each of the components (10, 30), with an adhesive (80) in the form of a multi-component reaction adhesive, more particularly on an epoxide, acryl, polyurethane or polyester basis,
**characterised in that**
- during positioning, the composite component (10) and the further component (30) are positioned with regard to each other in such a way that a gap (50) is formed between them,
- along the edges, the gap (50) is sealed with sealing means (60) which are different in terms of at least one material parameter, more particularly the viscosity, from the adhesive (80), wherein through the sealing means (60) and the joint surfaces (18, 38) of each of components (10, 30), a filling volume (70) is defined,
- adhesion takes place through filling of the filling volume (70) with the adhesive (80) in a flowing manner,
- the adhesive (80) is of low viscosity with a viscosity in the range 1 - 30000 mPas in a temperature range from 0°C to 45°C, preferably in the range from 15°C to 30°C, particularly preferably at a temperature of 20°C.

2. Method according to claim 1 **characterised in that** the adhesive (80) is of low viscosity with a viscosity in the range of 1 - 10000 mPas, preferably in the range of 1 - 5000 mPas, particularly preferably in a range of 1 - 3000 mPas, more particularly at a temperature in a range from 0°C to 45°C, preferably in the range from 15°C to 30°C, particularly preferably at a temperature of 20°C.

3. Method according to any one of claims 1 or 2 **characterised in that** the sealing means (60) comprises a paste-like adhesive, more particularly a solvent-free, epoxy resin-based thioxotropic 2-component adhesive and/or an adhesive tape.

4. Method according to any one of claims 1 to 3 **characterised in that** during sealing the gap (50) is circumferentially sealed along the edge by the sealing means (60) except for an adhesive inlet (72) and an air outlet (74) formed jointly with or separately from the adhesive inlet (72).

5. Method according to any one of claims 1 to 4 **characterised in that** the adhesive inlet (72) and/or the air outlet (74) are arranged on opposite sides of the lightweight composite component (10) and/or **in that** the adhesive inlet (72) is assigned to an underside (71) of the filling volume (70) and the air outlet (74) to an upper side (73) of the filling volume (70).

6. Method according to any one of claims 1 to 5 **characterised in that** the further component (30) is a lightweight composite component, preferably a bridge element, more particularly an element forming a roadway and/or a footpath comprising a core layer (32) and two cover layers (34, 36) and/or a steal, concrete and/or timber beam.

7. Method according to any one of claims 1 to 6 **characterised in that** the joint surfaces (18, 38) extend in a section assigned to one of the cover layers (14, 16; 34, 36) at an incline of 1:10, preferably 1:20 with regard to the surface of the cover layer (14, 16; 34, 36).

8. Method according to any one of claims 1 to 7 **characterised in that** the filling volume (70) essentially has a Z-shaped cross-section, wherein the joint surfaces (18, 38) in the section assigned to the core layer (12; 32) are preferably aligned at an angle of more than 45° to the surface of the cover layer (14, 16; 36, 38), particularly preferably extend perpendicularly to the surface of the cover layer (14, 16; 36, 38).

9. Method according to any one of claims 1 to 8 **characterised in that** the core layer (12; 32) is made of a lightweight material, more particularly wood, preferably balsa wood with a density of 200 - 300 kg/m³, also preferably with a fibre orientation which is aligned at angle between 45° and 90° to the surface of the cover layer (14, 16; 34, 36), particularly preferably 90°.

10. Method according to any one of claims 1 to 9 **characterised in that** at least one of the cover layers (14, 16; 34, 26) has fibres, more particularly glass fibres, carbon fibres, basalt fibres and/or natural fibres which preferably extend in parallel to the surface of the cover layers (14, 16; 34, 26).

11. Method according to any one of claims 1 to 10 **characterised in that** at least one of the cover layers (14, 16; 34, 26) is designed for area loads of at least 4 kN/m² for person loads or for point wheel loads of vehicles up to 40 t, preferably up to 60 t, particularly preferably up to 100 t, even more preferably over 100 t.

12. Method according to any one of the preceding claims **characterised in that** the joint surfaces are pretreated, more particularly cleaned and/or roughened, wherein after the pre-treatment, protection means, more particularly a peel ply, are applied to the joint surface which can be removed again before adhesion.

13. Method according to any one of the preceding claims **characterised in that** during filling, the adhesive (80) is injected by excess pressure into the gap and/or is pumped into the gap by pumping means.

14. Device obtained by a method according to any one of the preceding claims with a lightweight composite component (10) and a further component (30),
**characterised in that**
an adhesive connection between the lightweight composite material (10) and the further component (30) is provided which has been produced through the filling, in a flowing manner, of a filling volume (70), delimited to the outside by sealing means (60), with a low-viscosity adhesive (80) in the form of a multi-component reaction adhesive with a viscosity at a temperature between 0°C and 45°C in the range of 1 - 30000 mPas.

15. Device according to claim 14 **characterised in that** enclosed in the filling volume (70) is the adhesive (80) which differs in terms of at least one material parameter from the sealing means (60).

## Revendications

1. Procédé pour l'assemblage adhésif d'une pièce composite (10) en matériau(x) léger(s), de préférence d'un élément de pont, en particulier d'un élément formant une chaussée et/ou une surface réservée aux piétons, comprenant une couche de noyau (12) et deux couches de recouvrement (14, 16), avec une autre pièce (30), comprenant les étapes de :
- positionnement de la pièce composite (10) et de l'autre pièce (30) l'une par rapport à l'autre,
- collage de la pièce composite (10) et de l'autre pièce (30) au niveau des surfaces de jonction (18, 38) de chaque pièce (10, 30) par un adhésif (80), sous forme d'une colle réactive à plusieurs composants, en particulier à base d'époxyde, d'acryle, de polyuréthane ou de polyester,
**caractérisé**
- **en ce que** lors du positionnement, la pièce composite (10) et l'autre pièce (30) sont positionnées l'une par rapport à l'autre de manière telle qu'une fente (50) est formée entre elles,
- **en ce que** la fente (50) est bouchée au niveau de ses bords par des moyens de bouchage (60) se distinguant par au moins un paramètre de matériau, en particulier par la viscosité, de l'adhésif (80), les moyens de bouchage (60) et les surfaces de jonction (18, 38) des différentes pièces (10, 30) délimitant un volume de remplissage (70),
- **en ce que** le collage est réalisé par remplissage diffluent du volume de remplissage (70) par l'adhésif (80),
- **en ce que** l'adhésif (80) est de basse viscosité, d'une viscosité dans la plage de 1-30.000 mPa.s à une température dans la plage de 0°C à 45°C, de préférence dans la plage de 15°C à 30°C, de manière particulièrement préférée à une température de 20°C.

2. Procédé selon la revendication 1, **caractérisé en ce que** l'adhésif (80) est de basse viscosité, d'une viscosité dans la plage de 1-10.000 mPa.s, de préférence dans la plage de 1-5000 mPa.s, de manière particulièrement préférée dans une plage de 1-3000 mPa.s, en particulier à une température dans la plage de 0°C à 45°C, de préférence dans la plage de 15°C à 30°C, de manière particulièrement préférée à une température de 20°C.

3. Procédé selon l'une quelconque des revendications 1 ou 2, **caractérisé en ce que** le moyen de bouchage (60) comprend un adhésif pâteux, en particulier un adhésif exempt de solvant, thixotropique à 2 composants à base de résine époxyde et/ou un ruban adhésif.

4. Procédé selon l'une quelconque des revendications 1 à 3, **caractérisé en ce que** lors du bouchage, la fente (50) est bouchée au niveau de ses bords, de manière à entourer la périphérie, par les moyens de bouchage (60), à une entrée (72) d'adhésif et à une sortie d'air (74), réalisée ensemble avec ou séparément de l'entrée (72) d'adhésif, près.

5. Procédé selon l'une quelconque des revendications 1 à 4, **caractérisé en ce que** l'entrée (72) d'adhésif et/ou la sortie d'air (74) sont disposées sur des côtés opposés de la pièce composite (10) en matériau(x) léger(s) et/ou **en ce que** l'entrée (72) d'adhésif est associée à un côté inférieur (71) du volume de remplissage (70) et la sortie d'air (74) est associée à un côté supérieur (73) du volume de remplissage (70).

6. Procédé selon l'une quelconque des revendications 1 à 5, **caractérisé en ce que** l'autre pièce (30) est une pièce composite en matériau(x) léger(s), de préférence un élément de pont, en particulier un élément formant une chaussée et/ou une surface réservée aux piétons, comprenant une couche de noyau (32) et deux couches de recouvrement (34, 36) et/ou un support en acier, en béton et/ou en bois.

7. Procédé selon l'une quelconque des revendications 1 à 6, **caractérisé en ce que** les surfaces de jonction (18, 38), dans une section associée à une des couches de recouvrement (14, 16 ; 34, 36), s'étendent avec une pente de 1:10, de préférence de 1:20, par rapport à la surface de la couche de recouvrement (14, 16 ; 34, 36).

8. Procédé selon l'une quelconque des revendications 1 à 7, **caractérisé en ce que** le volume de remplissage (70) présente une section essentiellement en forme de Z, les surfaces de jonction (18, 38) s'étendant, dans la section associée à la couche de noyau (12 ; 32), de préférence à un angle supérieur à 45° par rapport à la surface de la couche de recouvrement (14, 16 ; 36, 38), et étant de manière particulièrement préférée orientées de manière essentiellement perpendiculaire à la surface de la couche de recouvrement (14, 16 ; 36, 38).

9. Procédé selon l'une quelconque des revendications 1 à 8, **caractérisé en ce que** la couche de noyau (12 ; 32) est réalisée en un matériau léger, en particulier en bois, de préférence en balsa, présentant une densité de 200-300 kg/m³, et présente en outre de préférence une orientation des fibres qui est orientée à un angle entre 45° et 90 ° par rapport à la surface de la couche de recouvrement (14, 16 ; 34, 26), qui est de manière particulièrement préférée de 90°.

10. Procédé selon l'une quelconque des revendications 1 à 9, **caractérisé en ce qu'**au moins une des couches de recouvrement (14, 16 ; 34, 26) présente des fibres, en particulier des fibres de verre, des fibres de carbone, des fibres de basalte et/ou des fibres naturelles, qui s'étendent de préférence parallèlement par rapport à la surface des couches de recouvrement (14, 16 ; 34, 26).

11. Procédé selon l'une quelconque des revendications 1 à 10, **caractérisé en ce qu'**au moins une des couches recouvrement (14, 16 ; 34, 26) est conçue pour des charges superficielles d'au moins 4 kN/m² pour les charges de personnes, ou pour des charges ponctuelles de roulement de véhicule jusqu'à 40 t, de préférence jusqu'à 60 t, de manière particulièrement préférée jusqu'à 100 t, plus préférablement jusqu'à plus de 100 t.

12. Procédé selon l'une quelconque des revendications précédentes, **caractérisé en ce que** les surfaces de jonction sont prétraitées, en particulier nettoyées et/ou rendues rugueuses, des moyens de protection, en particulier un tissu d'arrachage, étant de préféré appliqués sur les surfaces de jonction après le prétraitement, qui sont de nouveau enlevés avant le collage.

13. Procédé selon l'une quelconque des revendications précédentes, **caractérisé en ce que** l'adhésif (80), lors du remplissage, est injecté dans la fente par surpression et/ou pompé dans la fente par des moyens de pompage.

14. Dispositif obtenu par un procédé selon l'une quelconque des revendications précédentes, présentant une pièce composite (10) en matériau(x) léger(s) et une autre pièce (30), **caractérisé en ce qu'**un assemblage collé se trouve entre la pièce composite (10) en matériau(x) léger(s) et l'autre pièce (30), qui a été réalisé par un remplissage diffluent d'un volume de remplissage (70), délimité au niveau de ses bords vers l'extérieur par des moyens de bouchage (60), par un adhésif (80) conçu en tant que colle réactive à plusieurs composants, de basse viscosité, d'une viscosité dans une plage, à une température entre 0°C et 45°C, de 1-30.000 mPa.s.

15. Dispositif selon la revendication 14, **caractérisé en ce que** l'adhésif (80), qui se distingue par au moins un paramètre de matériau des moyens de bouchage (60), est enfermé dans le volume de remplissage (70).
